# EUROPÄISCHE PATENTSCHRIFT

(11) **EP 0 082 302 B1**
(45) Veröffentlichungstag und Bekanntmachung des Hinweises auf die Patenterteilung: **23.10.1985**
(21) Anmeldenummer: 82110508.7
(22) Anmeldetag: 12.11.1982
(51) Int. Cl.: E04F 10/02, E06B 9/20

(54) **Sonnen- und/oder Wetterschutzvorrichtung**
Solar and/or weather protection device
Dispositif de protection contre le rayonnement solaire et/ou les intempéries

(30) Priorität: 03.12.1981 DE 3147827
(43) Veröffentlichungstag der Anmeldung: 29.06.1983
(73) Patentinhaber: Reflexa-Werke H.P. Albrecht GmbH & Co. KG, D-8871 Rettenbach (DE)
(72) Erfinder: Klüber, Luitpold, D-8901 Zusmarshausen-Horgau (DE)
(74) Vertreter: Munk, Ludwig, Dipl.-Ing.

## Beschreibung

Die Erfindung betrifft eine sonnen- und/oder Wetterschutzvorrichtung, insbesondere für Gebäudeöffnungen, Plätze und dergleichen, mit gegenüber der Vertikalen geneigter bzw. horizontaler Fläche, mit mindestens einem auf einer im Bereich einer Flächenkante der abzuschirmenden Fläche angeordneten Wickelwelle aufnehmbaren, im abgewickelten Zustand vorzugsweise gegenüber der Vertikalen geneigt bzw. horizontal gehaltenen Abdeckvorhang, der durch an seinem dem wickelwellenseitig festgelegten Ende gegenüberliegenden Ende angreifende, mittels einer im Bereich der der Wickelwelle gegenüberliegenden Flächenkante der abzuschirmenden Fläche angeordneten Umlenkeinrichtung umlenkbare Zugorgane betätigbar ist und mittels einer Feder auf Vorspannung gehalten wird.

Eine Anordnung dieser Art ist aus der DE-A-2 802 078 bekannt. Bei dieser bekannten Anordnung ist das an dem dem wickelwellenseitig festgelegten Ende des Abdeckvorhangs gegenüberliegenden Ende angreifende, mittels einer im Bereich der der Wickelwelle gegenüberliegenden Flächenkante der abzuschirmenden Fläche angeordneten Umlenkeinrichtung umlenkbare Zugorgan nicht an einer mit der Wickelwelle gekuppelten Aufwickeleinrichtung festlegbar. Hierbei ist es daher nicht möglich, mit Hilfe dieses Zugorgans den Abdeckvorhang nicht nur von der zugeordneten Wickelwelle abzuwickeln, sondern auch auf diese aufzuwickeln. Dementsprechend sind bei der Anordnung gemäß DE-A-2 802 078 auch zwei voneinander unabhängige Zugorgane vorgesehen, von denen das eine zum Abwickeln und das andere zum Aufwickeln des Abdeckvorhangs dient. Das zum Aufwickeln des Abdeckvorhangs auf die zugeordnete Wickelwelle dienende Zugorgan ist hierbei an einer zugeordneten Aufwickeltrommel befestigt.

Diese ist jedoch fest mit der dem Abdeckvorhang zugeordneten Wickelwelle verbunden. Die der Wickelwelle zugeordnete Feder greift mit ihrem dem an der Welle angreifenden Ende gegenüberliegenden Ende an einer stationären Achse an und dient daher ausschließlich dazu, den Abdeckvorhang im ganz oder teilweise abgewickelten Zustand zu straffen. Der Federweg dieser Feder entspricht dabei der maximalen Abwickelstrecke, wodurch sich konstruktive Beschränkungen ergeben können, welche das Einsatzfeld bekannter Anordnungen gattungsgemäßer Art sehr einschränken. Besonders nachteilig dabei ist jedoch, daß die Federspannung sich in Abhängigkeit vom Federweg ändert. Im abgewickelten Zustand des Abdeckvorhangs greift daher an diesem eine sehr große Kraft an, die praktisch vom Vorhang übertragen werden muß, der hierdurch einer nicht unbeträchtlichen Beanspruchung unterworfen wird, was ebenfalls zu konstruktiven Beschränkungen führen kann. Es erweist sich daher bei den bekannten Anordnungen vielfach als erforderlich, Federn mit einem großen Federweg zu verwenden. Hierdurch ergibt sich jedoch nicht nur ein verhältnismäßig großer baulicher Aufwand, sondern vielfach auch ein sehr großer Platzbedarf. Als ganz besonders nachteilig wird es in diesem Zusammenhang ferner empfunden, daß bei den bekannten Anordnungen die Federgröße praktisch an die jeweils gewünschte Auszugslänge des Abdeckvorhangs angepaßt werden muß, was einer Bauteilstandardisierung völlig entgegenläuft und daher eine rationelle Herstellung praktisch nicht zuläßt.

Hiervon ausgehend ist es daher die Aufgabe der vorliegenden Erfindung, unter Vermeidung der Nachteile der bekannten Anordnungen eine Vorrichtung gattungsgemäßer Art zu schaffen, die einfach aufgebaut und kostengünstig herstellbar ist und bei der die zum Auf- bzw. Abwikkeln des Abdeckvorhangs aufzubringende Kraft über der gesamten Auszugsstrecke innerhalb einer engen Bandbreite nahezu konstant bleibt.

Diese Aufgabe wird erfindungsgemäß dadurch gelöst, daß die Zugorgane mit ihrem dem am Abdeckvorhang angreifenden Ende gegenüberliegenden Ende an einer Aufwickeleinrichtung festlegbar sind, die mittels einer Betätigungseinrichtung in Auf- und Abwickelrichtung betätigbar ist und die gegenüber der Wickelwelle verdrehbar gelagert und mittels mindestens einer vorgespannten Feder hiermit antriebsmäßig gekuppelt ist.

Die Wickelwelle wird dabei von der den Zugorganen zugeordneten Aufwickeleinrichtung praktisch im Verhältnis 1 : 1 mitgenommen. Infolge der somit gleichförmigen Betätigung von Aufwickeleinrichtung und Wickelwelle bleibt die Spannung der zwischengeordneten Kupplungsfeder in vorteilhafter Weise unabhängig vom zurückgelegten Drehwinkel und damit unabhängig vom Aufzug des Abdeckvorhangs. Die auf den Abdeckvorhang übertragene Spannung bleibt daher in vorteilhafter Weise auf niedrigem Niveau praktisch konstant, was einen schonenden Betrieb und damit eine lange Lebensdauer gewährleistet. Dennoch ist jedoch mittels der federnden Kupplung zwischen Aufwickeleinrichtung und Wickelwelle ein Ausgleich von Wegdifferenzen möglich, die sich dadurch ergeben, daß der Abdeckvorhang und die hieran angreifenden Zugorange praktisch gegenläufig auf die zugeordnete Wickelwelle bzw. die zugeordnete Aufwickeleinrichtung auf- bzw. hiervon abgewickelt werden, so daß der jeweilige Wickeldurchmesser gegenläufig zu- bzw. abnimmt. Die Bandbreite, innerhalb welcher die Federspannung schwankt, läßt sich dabei jedoch in vorteilhafter Weise sehr begrenzen. Die positive Folge davon ist, daß hierbei eine vergleichsweise kleine Feder verwendet werden kann, was eine kompakte Bauweise ermöglicht. Ein weiterer Vorteil iat darin zu sehen, daß hierbei ein und dieselbe Feder praktisch für sämtliche Baugrößen verwendet werden kann. Eine Anpassung der Federgröße und dementsprechend auch der Dimensionierung der die Federkräfte übertragenen Teile an die Verhältnisse des Einzelfalls ist hierbei in vorteilhafter Weise nicht mehr erforderlich, was eine starke Bauteilstandardisierung und damit eine rationelle Herstellung und Lagerhaltung ermöglicht. Die mit der Erfindung erzielbaren Vorteile sind demnach insbesondere in einer ausgezeichneten Wirtschaftlichkeit zu sehen.

In vorteilhafter Weise können die Wickelwelle und die den Zugorganen zugeordnete Aufwickeleinrichtung koaxial zueinander angeordnet sein. Hierdurch läßt sich eine besonders platzsparende und kompakte Ausführung erreichen. In weiterer Fortbildung dieses Gedankens kann dabei die den Zugorganen zugeordnete Aufwickeleinrichtung mit einer die Wickelwelle durchsetzenden, federnd hiermit gekuppelten Treibwelle versehen sein, auf der den Zugorganen zugeordnete, seitlich neben der Wickelwelle angeordnete Aufwickelorgane befestigt sind. Die Wickelwelle kann dabei in vorteilhafter Weise auf der Treibwelle gelagert sein, wodurch nicht nur der bauliche Aufwand und der Platzbedarf gesenkt werden können, sondern gleichzeitig auch eine werkstattseitige Vormontage und damit eine einfache bauseitige Montage dieser gesamten Baueinheit ermöglicht werden.

Eine besonders einfache Ausgestaltung der übergeordneten Maßnahmen kann darin bestehen, daß die die Treibwelle mit der Wickelwelle federnd kuppelnde Feder als die Treibwelle umgreifende Spiralfeder ausgebildet ist. Hierbei handelt es sich um ein vergleichsweise billiges und dennoch sehr robustes Bauteil.

In weiterer Fortbildung der übergeordneten Maßnahmen können die der Wickelwelle zugeordnete. und die der Umlenkeinrichtung zugeordnete Baueinheit jeweils in einem mit einem Auslaßschlitz für den Abdeckvorhang bzw. für die Zugorgane versehenen Kasten angeordnet sein. Hierdurch ergibt sich nicht nur eine geschützte Unterbringung dieser Baueinheiten, sondern gleichzeitig auch ein sauberes Aussehen.

Die erfindungsgemäßen Maßnahmen können bei einer mit einem Markisentuch ausgestatteten Verschattung Anwendung finden. Zweckmäßig kann dabei das dem an der Wickelwelle befestigten Ende gegenüberliegende Ende des Markisentuchs an einer über die gesamte Bahnbreite sich erstreckenden Zugschiene befestigt sein, an der die Zugorgane angreifen. Hierdurch ist eine gleichmäßige Spannung des Markisentuchs gewährleistet.

Die erfindungsgemäßen Maßnahmen können aber auch bei einer mit einem Lamellenpanzer ausgestatteten Vorrichtung, etwa einem Rolladen, einem Rolltor oder einer Rollabdeckung oder dergleichen Verwendung finden. In diesem Fall kann die in Abwickelrichtung vordere Lamelle zweckmäßig als Zugschiene ausgebildet sein, an der die Zugorgane angreifen.

Zur Führung der Zugschiene und gegebenenfalls sämtlicher Lamellen eines Lamellenpanzers können zwischen der Wickelwelle und der Umlenkeinrichtung angeordnete Führungsschienen vorgesehen sein. Hierdurch ergibt sich in vorteilhafter Weise eine genaue Höhenfixierung der Zugschiene, wodurch die Zugorgane entlastet werden. Gleichzeitig eignen sich diese Führungsschienen in vorteilhafter Weise für eine schützende Aufnahme des zugeordneten Trums derZugorgane.

Weitere vorteilhafte Ausgestaltungen und bevorzugte Weiterbildungen der übergeordneten Maßnahmen ergeben sich aus der nachstehenden Beschreibung eines Ausführungsbeispiels anhand der Zeichnung in Verbindung mit den restlichen Unteransprüchen.

In der Zeichnung zeigt
Fig. 1 eine Seitenansicht einer erfindungsgemäßen Pergolaverschattung,
Fig. einen Längsschnitt durch die die Wikkelwelle und die den Zugorganen zugeordnete Aufwickeleinrichtung enthaltende Baueinheit,
Fig. 3 eine Seitenansicht einer Spannschiene, an welcher das den Abdeckvorhang bildende Markisentuch und die Zugorgane festgelegt sind und
Fig.4 einen Längsschnitt durch die in seitlichen Führungsschienen aufgenommene Spannschiene.

Die den Fig. zugrunde liegende erfindungsgemäße Pergolaverschattung findet in erster Linie als Sonnenschutz für den darunter sich befindenden Laubengang Verwendung. Hierzu ist ein einen nahezu waagrechten Abdeckvorhang 1 bildendes, bahnförmiges Markisentuch vorgesehen, das in Form eines im Bereich einer Flächenkante des abzuschirmenden Platzes, hier im Bereich der durch die benachbarte Wand 2 gebildeten Flächenkante angeordneten Wickelballens 3 bereit gehalten und bei Bedarf hiervon abwickelbar ist. Am freien, in Abwickelrichtung vorderen Ende des den Abdeckvorhang 1 bildenden Markisentuchs greifen hier durch strichpunktierte Linien angedeutete, vorzugsweise als Gurte ausgebildete Zugorgane 4 an, mittels welcher der Abdeckvorhang 1 vom zugeordneten Wickelballen 3 abziehbar ist. Die Zugorgane 4 werden im Bereich einer an der der Wand 2 gegenüberliegenden Flächenkante der abzuschirmenden Fläche angeordneten Umlenkeinrichtung 5 gegenüber der durch den Pfeil 6 verdeutlichten Auszugsrichtung des Abdeckvorhangs 1 umgelenkt. Die Umlenkeinrichtung 5 ist hier einfach mit den einzelnen, die Zugorgane 4 bildenden Gurten zugeordneten, frei drehbar gelagerten Umlenkrollen 7 versehen. Das beim Abwikkein des Abdeckvorhangs 1 vom Wickelballen 2 in Bewegungsrichtung vordere, also dem am Abdeckvorhang 1 angreifenden Ende gegenüberliegende Ende der Zugorgane 4 ist an einer zugeordneten Aufwickeleinrichtung 8 befestigt. Die Auf- und Abwickelrichtungen von Abdeckvorhang 1 und Zugorganen 3 sind gegenläufig, so daß beim Abwickeln des Abdeckvorhangs 1 vom Wickelballen 3 die Zugorgane 4 gleichzeitig auf die zugeordnete Aufwickeleinrichtung 8 aufgewickelt werden und umgekehrt. Im dargestellten Ausführungsbeispiel mit koaxialer Anordnung und gleichsinniger Drehung von Wickelballen 3 und Aufwickeleinrichtung 8 wird dies einfach dadurch bewerkstelligt, daß der Abdeckvorhang 1 im Bereich der oberen Kante des Wikkelballens 3 und die Zugorgane 4 im Bereich der unteren Kante der jeweils zugeordneten Aufwikkeleinrichtung 8, also praktisch diametral einander gegenüberliegend, auf- bzw. abgewickelt werden.

Zur Aufnahme des Abdeckvorhangs 1 bzw. des zugeordneten Wickelballens 3 ist, wie Fig. 2 am besten erkennen läßt, eine rohrförmige Wikkelwelle 9 vorgesehen, die sich über die gesamte Breite der hier den Abdeckvorhang 1 bildenden Tuchbahn erstreckt.

Die den hier im Bereich der äußeren Ecken der in Abwickelrichtung vorderen Kante des Abdeckvorhangs 1 angreifenden Zugorganen 4 zugeordnete Aufwickeleinrichtung 8 besteht, wie Fig. 2 weiter erkennen läßt, aus seitlich neben der Wickelwelle 9 angeordneten Gurtscheiben 10, die auf einer die Wickelwelle 9 koaxial durchsetzenden Treibwelle 11 durch Stifte 12 drehfest befestigt sind. Die Treibwelle 11 ist mittels einer zugeordneten Antriebseinrichtung 13 antreibbar. Diese besteht im dargestellten Ausführungsbeispiel aus einem mit einer abnehmbaren Kurbel in Eingriff bringbaren Antriebszapfen. Zur Bewerkstelligung der gewünschten Untersetzung ist ein in einem Kasten untergebrachtes Vorgelege 14 vorgesehen, dessen Eingang durch den Antriebszapfen 13 gebildet wird und dessen Ausgang mit der Treibwelle 11 verbunden ist. Es wäre aber auch ohne weiteres denkbar, anstelle eines Handantriebs zum Antrieb der Treibwelle 11 einen Motor vorzusehen. Dieser könnte in platzsparender Weise direkt in der zweckmäßig ebenfalls durch ein Rohr gebildeten Treibwelle 11 untergebracht werden, wie in Fig. 2 durch strichpunktierte Linien bei 15 angedeutet ist.

Die Wickelwelle 9 ist durch seitliche Stützringe 16 frei drehbar auf der Treibwelle 11 aufgenommen und ist von dieser über eine vorgespannte Feder 17 gleichsinnig und gleichförmig antreibbar. Die Feder 17 ist im dargestellten Ausführungsbeispiel als die Treibwelle 11 umfassende, im Ringraum zwischen Treibwelle 11 und Wickelwelle 9 angeordnete Spiralfeder ausgebildet, die mit einem Ende an einem treibwellenseitig festgelegten Mitnehmerring 18 und mit ihrem anderen Ende an einem wickelwellenseitig festgelegten, hier durch den benachbarten Stützring 16 gebildeten Mitnehmerring befestigt ist. Die durch die Feder 17 bewerkstelligte federnde Kupplung zwischen der mittels einer Antriebseinrichtung antreibbaren Treibwelle 11 und der Wickelwelle 9 stellt sicher, daß diese zusammen mit der Treibwelle 9 hier gleichförmig und gleichsinnig angetrieben wird, womit der Abdeckvorhang 1 und die Zugorgane 4 infolge ihres diametral versetzten Auflaufs gemäß Fig. 1 gegenläufig auf- bzw. abwickelbar sind. Durch die Feder 17 werden gleichzeitig die infolge der gegenläufigen Durchmesservergrößerung bzw. -verkleinerung im Bereich des Wickelballens 3 und der auf den Gurtscheiben 10 aufgenommenen Wicklungen sich ergebenden Wegdifferenzen ausgeglichen. Die Federspannung schwankt dabei innerhalb einer schmalen Bandbreite um einen eingestellten Ausgangswert.

Die im Bereich der Feder 17 eingestellte Vorspannung ist so gewählt, daß der Abdeckvorhang 1 im abgewickelten Zustand einerseits straff gespannt ist, andererseits jedoch nicht überbeansprucht wird. Die Feder 17 ist dabei so auszulegen, daß der hierbei zur Verfügung stehende Federweg jedenfalls zum Ausgleich der vorstehend angesprochenen Wegdifferenzen ausreicht. Die Vorspannung der Feder 17 kann dadurch bewerkstelligt werden, daß ausgehend von einer entspannten Stellung die frei drehbar gelagerte Wickelwelle 9 bei stehender Treibwelle 11 um einen entsprechenden Winkel verdreht wird, und daß anschließend erst eine straffe Verbindung des in Auszugsrichtung vorderen Endes des Abdeckvorhangs 1 mit den Zugorganen 4 hergestellt wird. Dies kann bauseits während der Montagearbeiten erfolgen. Es wäre aber auch denkbar, die Feder 17 bereits werksseitig vorzuspannen. In diesem Falle müßten die durch die vorgespannte Feder 17 miteinander gekuppelten Wellen 9 und 11 zunächst etwa mittels eines Sitfts oder dergleichen gegen gegenseitiges Verdrehen gesichert sein. Die Entsicherung würde dabei nach erfolgter Verbindung des Abdeckvorhangs 1 mit den zugeordneten Zugorganen 4 erfolgen.

Der hier durch ein bahnförmig geschnittenes Markisentuch gebildete Abdeckvorhang 1 ist mit seinem in Abwickelrichtung vorderen Ende an einer über die gesamte Bahnbreite sich erstrekkenden Spannschiene 19 festgelegt, die die von den Zugorganen 4 ausgeübten Kräfte gleichmäßig auf die gesamte Vorderkante des Abdeckvorhangs 1 übertragen. Die Spannschiene 19 kann mit dem zugeordneten Ende des Abdeckvorhangs 1 verstiftet sein. Bei dem in Fig. 3 dargestellten Ausführungsbeispiel ist das hier den Abdeckvorhang 1 bildende Markisentuch mit einem Hohlsaum 20 versehen, in den die hier zur Vermeidung von scharfen Kanten zweckmäßig als Rohr ausgebildete Spannschiene 19 eingelegt ist. Die Spannschiene 19 ist im Bereich ihrer Enden mit die betreffenden Seitenkanten des Abdeckvorhangs 1 überragenden Führungslaschen 21 versehen, die, wie am besten aus Fig. 4 erkennbar ist, in einen jeweils zugeordneten Führungskanal von seitlichen Spannschienen 22 eingreifen, die, wie Fig. 1 zeigt, die die Umlenkeinrichtung 5 aufnehmende Baueinheit und die den Wickelballen 3 und die Aufwickeleinrichtung 8 aufnehmende Baueinheit miteinander verbinden.

Die Führungslaschen 21 können direkt an die Spannschiene 19 angeformt sein. Im dargestellten Ausführungsbeispiel ist die rohrförmige Spannschiene 19 mit seitlichen, die Führungslaschen 21 aufweisenden, vorzugsweise als Kunststoff-Formlinge ausgebildeten Steckzapfen versehen. Die zur Bildung der Zugorgane 4 hier vorgesehenen Gurte sind an den den Abdeckvorhang 1 seitlich überragenden Führungslaschen befestigt, wodurch sichergestellt ist, daß die auf den seitlich neben der Wickelwelle 9 angeordneten Gurtscheiben 10 aufnehmbaren Gurte lotrecht zur Achse ihrer Aufwickeleinrichtung verlaufen, wodurch Seitenzug vermieden wird und die Gurtkanten geschont werden. Gleichzeitig ist hierdurch sichergestellt, daß die die Zugorgane 4 bildenden Gurte im Bereich der Führungsschienen 22 in dem den Führungslaschen 21 zugeordneten Laufkanal 23 laufen, was die Gurte im Bereich ihres gefährdeten oberen Trums der direkten Einwirkung der Witterung entzieht. Bei Verwendung eines Lamellenpanzers zur Bildung des Abdeckvorhangs 1, etwa im Falle eines Rollladens, einer Schwimmbadabdeckung und dergleichen, kann einfach die in Abwickelrichtung vorderste Lamelle zur Bildung der Spannschiene verstärkt und gegenüber den übrigen Lamellen etwas verlängert sein. In vorteilhafter Weise können bei einer derartigen Ausführung die Enden sämtlicher Lamellen in seitliche Führungsschienen eingreifen, die das Lamellengewicht aufnehmen und eine exakte Geradführung des Lamellenpanzers gewährleisten.

Die hier die Zugorgane 4 bildenden Gurte sind an ihren spannschienenseitigen Enden, wie Fig. 3 zeigt, mit jeweils einer Schlaufe 24 versehen, die in einen spannschienenseitig vorgesehenen Bügel 25 einhängbar ist. Der Bügel 25 ist im dargestellten Ausführungsbeispiel mit einem Gewindestift 26 versehen, der durch eine zugeordnete Bohrung im Bereich der zugeordneten Führungslasche 21 hindurchgreift und mittels einer Mutter 27, die mittels einer Gegenmutter gesichert sein kann, hieran verstellbar abgestützt ist. Hierdurch ist es möglich, Längendifferenzen im Bereich der Zugorgane 4 auszugleichen und damit einen gleichmäßigen Zug sämtlicher Zugorgane 4 zu gewährleisten.

Durch die die Führungslaschen 21 aufnehmenden Führungsschienen 22 wird im dargestellten Ausführungsbeispiel, wie Fig. 1 am besten erkennen läßt, der Abstand zwischen der dem Wickelballen 3 zugeordneten Baueinheit und der die Umlenkeinrichtung 5 enthaltenden Baueinheit überbrückt. Im dargestellten Ausführungsbeispiel ist die den dem Abdeckvorhang 1 zugeordneten Wickel 3 und die den Gurten 4 zugeordnete Aufwickeleinrichtung 8 enthaltende Baueinheit in einem als Ganzes mit 28 bezeichneten Kasten untergebracht. Dieser kann einfach, wie Fig. 2 am besten erkennen läßt, durch seitliche Lagerschalen 29 zur Lagerung der hier zentral angeordneten Treibwelle 11 und einem diese Lagerschalen miteinander verbindenden, über die gesamte Breite der erfindungsgemäßen Anordnung sich erstreckenden Mantel 30. Dasselbe kann für die die Umlenkeinrichtung 5 aufnehmende Baueinheit gelten. Es wäre aber auch möglich, hier jeder Umlenkrolle 7 einen eigenen Kasten 31 zuzuordnen, der einfach aus einer die Umlenkrolle 7 aufnehmenden Lagerschale und einem hieran festgelegten Deckel bestehen kann. Die Kästen 28 bzw. 31 sind mit Ein- und Auslaßschlitzen für den Abdeckvorhang 1 bzw. die Zugorgane 4 versehen. Die Führungsschienen 22 können einfach an den Kästen 28 und 31 festgelegt sein. Bei dem der Fig. 4 zugrunde liegenden Beispiel sind die Führungsschienen 22 durch zusätzliche Stützen 32 gebäudeseitig abgestützt.

Im Falle einer sehr großen Breite der abzuschirmenden Fläche kann es zur Vermeidung einer Durchbiegung der über die gesamte Breite sich erstreckenden Spannschiene 19 zweckmäßig sein, mehrere gleichmäßig über die Länge der Spannschiene 19 verteilte Zugorgane vorzusehen und den Abdeckvorhang 1 in dementsprechend viele Fehler zu unterteilen. Jedem Vorhangfeld kann dabei eine Wickelwelle zugeordnet sein, wobei sämtliche fluchtend nebeneinander angeordnete Wickelwellen auf einer gemeinsamen Treibwelle aufgenommen sein können. Im Bereich zwischen den einzelnen Wickelwellen können dabei zusätzliche Gurtscheiben oder dergleichen zum Aufwickeln zusätzlicher Zugorgane vorgesehen sein.

## Patentansprüche

1. Sonnen- und/oder Wetterschutzvorrichtung, insbesondere für Gebäudeöffnungen, Plätze und dergleichen mit gegenüber der Vertikalen geneigter bzw. horizontaler Fläche, mit mindestens einem auf einer im Bereich einer Flächenkante der abzuschirmenden Fläche angeordneten Wickelwelle (9) aufnehmbaren, im abgewikkelten Zustand vorzugsweise gegenüber der Vertikalen geneigt bzw. horizontal gehaltenen Abdeckvorhang (1), der durch mindestens ein an seinem dem wickelwellenseitig festgelegten Ende gegenüberliegenden Ende angreifendes, mittels einer im Bereich der der Wickelwelle (9) gegenüberliegenden Flächenkante der abzuschirmenden Fläche angeordneten Umlenkeinrichtung (5) umlenkbares Zugorgan (4) betätigbar ist und mittels einer Feder (17) auf Vorspannung gehalten wird, dadurch gekennzeichnet, daß mindestens zwei Zugorgane (4) mit ihrem dem am Abdeckvorhang (1) angreifenden Ende gegenüberliegenden Ende an einer Aufwickeleinrichtung (8, 10, 11) festlegbar sind, die mittels einer Betätigungseinrichtung (13) in Auf- und Abwickelrichtung betätigbar ist und die gegenüber der Wickelwelle (9) verdrehbar gelagert und mittels mindestens einer vorgespannten Feder (17) hiermit antriebsmäßig angekuppelt ist.

2. Vorrichtung nach Anspruch 1, dadurch gekennzeichnet, daß die Wickelwelle (9) und die Aufwickeleinrichtung (8; 10, 11) koaxial zueinander angeordnet und gleichsinnig antreibbar sind und daß die Auf- und Ablaufkante von Abdeckvorgang (1) und Zugorganen (4) einander diametral gegenüberliegen.

3. Vorrichtung nach Anspruch 1 oder 2, dadurch gekennzeichnet, daß die den Zugorganen (4) zugeordnete Aufwickeleinrichtung (8) eine die vorzugsweise als Rohr ausgebildete Wickelwelle (9) durchsetzende, federnd hiermit gekuppelte, vorzugsweise ebenfalls als Rohr ausgebildete Treibwelle (11) aufweist, auf der den vorzugsweise als Gurte ausgebildeten Zugorganen (4) zugeordnete, seitlich neben der Wickelwelle (9) angeordnete, vorzugsweise als Gurtscheiben (10) ausgebildete Aufwickelorgane befestigt sind.

4. Vorrichtung nach Anspruch 3, dadurch gekennzeichnet, daß die Aufwickeleinrichtung (8) einen in der als Rohr ausgebildeten Treibwelle (11) angeordneten Motor (15) und ein vorzugsweise selbsthemmendes Getriebe (14) aufweist.

5. Vorrichtung nach einem der vorhergehenden Ansprüche, dadurch gekennzeichnet, daß die die Treibwelle (11) mit der Wickelwelle (9) federnd kuppelnde Feder (17) als die Treibwelle (11) umgreifende Spiralfeder ausgebildet ist, die einerseits an einem treibwellenfesten und andererseits an einem aufwickelwellenfesten Mitnehmer (18) gehaltert ist.

6. Vorrichtung nach einem der vorhergehenden Ansprüche, dadurch gekennzeichnet, daß die der Wickelwelle (9) und der Aufwickeleinrichtung (8) zugeordnete Baueinheit in einem mit Auslaßschlitzen für den Abdeckvorhang (1) und die Zugorgane (4) versehenen Kasten (28) und die den vorzugsweise über frei drehbar gelagerte Umlenkrollen (7) umgelenkten Zugorganen (4) zugeordnete Umlenkeinrichtung (5) in einem mit Auslaßschlitzen für die Zugorgane (4) versehenen Kasten (31) angeordnet ist.

7. Vorrichtung nach einem der vorhergehenden Ansprüche, dadurch gekennzeichnet, daß der Abdeckvorhang (1) als bahnförmiges Markisentuch ausgebildet ist, dessen dem an der Wikkelwelle (9) befestigten Ende gegenüberliegendes Ende an einer über die ganze Bahnbreite sich erstreckenden Zugschiene (19) befestigt ist, deren seitliche Enden in im Bereich zwischen der Wickelwelle (9) und der Umlenkeinrichtung (5) angeordneten Führungsschienen (22) geführt sind und an der die vorzugsweise ebenfalls im Bereich der Führungsschienen (22) angeordneten Zugorgane (4) angreifen.

8. Vorrichtung nach einem der vorhergehenden Ansprüche 1 bis 6, dadurch gekennzeichnet, daß der Abdeckvorhang (1) als Lamellenpanzer ausgebildet ist, wobei die seitlichen Enden der Lamellen in im Bereich zwischen Wickelwelle (9) und Umlenkeinrichtung (5) angeordneten Führungsschienen (22) geführt sind und die in Abwickelrichtung vorderste Lamelle als Zugschiene (19) ausgebildet ist, an welcher die vorzugsweise ebenfalls im Bereich der Führungsschienen (22) angeordneten Zugorgane (4) angreifen.

9. Vorrichtung nach einem der vorhergehenden Ansprüche, dadurch gekennzeichnet, daß die Länge der Zugorgane (4) mittels einer hieran jeweils angreifenden, abdeckvorhangseitig abgestützten Stelleinrichtung (26, 27) einstellbar ist.

10. Vorrichtung nach einem der vorhergehenden Ansprüche, dadurch gekennzeichnet, daß zwei oder mehr nebeneinander angeordnete Abdeckvorhangfelder vorgesehen sind, wobei jedem Abdeckvorhangfeld eine Wickelwelle (9) zugeordnet ist, wobei sämtliche Wickelwellen (9) von einer gemeinsamen Treibwelle (11) durchsetzt sind, wobei im Bereich zwischen den nebeneinander angeordneten Wickelwellen (9) jeweils mindestens ein auf der Treibwelle (11) befestigtes Aufwickelorgan für ein Zugorgan (4) vorgesehen ist, das an einer in Vorhangaus- bzw. Vorhangeinfahrrichtung bewegbar gelagerten, vorzugsweise über sämtliche Abdeckvorhangfelder durchgehenden Spannschiene (19) angreift.

## Claims

1. In a protective device against the sun and/or bad weather, in particular for openings in buildings, for places and the like with an inclined or horizontal surface respectively in relation to the vertical, with at least one covering curtain (1) carried by a winding shaft (9) arranged in the zone of a surface edge of the area to be covered, and in the unwound state preferably hold in an inclined or horizontal position respectively in relation to the vertical, said covering curtain being operable by at least one traction roller (4) which acts on its end opposite the end fixed at the side of the winding shaft and can be returned by means of a guide mechanism (5) arranged in the zone of the surface edge of the area to be covered opposite the winding shaft (9), and being held in initial tension by a spring (17), characterized in that at least two traction rollers (4), by their end opposite the end acting on the covering curtain, can be fixed to a winding-up mechanism (8, 10, 11) which can be operated in both winding-up and unwinding directions by means of an actuating mechanism (13) and which is turningly bearinged in relation to the winding shaft (9) and drivingly connected herewith by means of at least one initially stressed spring (17).

2. A device as claimed in claim 1 characterized in that the winding shaft (9) and the winding-up mechanism (8, 10, 11) are coaxially arranged and can be driven in the same direction and that the winding-up and the unwinding edge of the covering curtain (1) and the traction rollers (4) are diametrically opposite.

3. A device as claimed in claim 1 or 2 characterized in that the windig-up mechanism (8) attributed to the traction rollers (4) has a cardan axle (11) preferably in the form of a pipe running through the winding shaft (9) which is preferably in the form of a pipe, and being springily connected herewith, on which are mounted winding-up devices attributed to the traction rollers (4) which are preferably in the form of belts, arranged laterally beside the winding shaft (9), and preferably in the form of belt pulleys (10).

4. A device as claimed in claim 3 characterized in that the winding-up mechanism (8) has a motor (15) arranged in the cardan axle (11) which is in the form of a pipe, and a preferably self-locking gear (14).

5. A device as claimed in anyone of the preceding claims characterized in that the spring (17) connecting the cardan axle (11) springily with the winding shaft (9) is in the form of a spiral spring which embraces the cardan axle (11) and which on the one side is mounted on a cam (18) fixed to the cardan axle and on the other side on a cam (18) fixed to the winding-up shaft.

6. A device as claimed in anyone of the preceding claims characterized in that the part of the device attributed to the winding shaft (9) and the winding-up mechanism (8) is arranged in a case (28) provided with outlet slots for the covering curtain (1) and the traction rollers, and that the guide mechanism (5) attributed to the traction rollers (4) which are preferably returned by freely rotatably bearinged guide rollers (7) is arranged in a case (31) provided with outlet slots for the traction rollers (4).

7. A device as claimed in anyone of the preceding claims characterized in that the covering curtain (1) is in the form of a strip-like awning fabric the end of which opposite the end fixed to the winding shaft (9) is fixed to a traction rail (19) which extends over the entire width of the strip and the lateral ends of which are guided in guide rails (22) arranged in the zone between the winding shaft (9) and the guide mechanism (5), and on which act the traction rollers (4) preferably also arranged in the zone of the guide rails (22).

8. A device as claimed in anyone of the preceding claims 1 to 6 characterized in that the covering curtrain (1) is in the form of a lamellar armoring whereby the lateral ends of the lamellae are guided in guide rails (22) arranged in the zone between the winding shaft (9) and the guide mechanism (5), and the, in the direction of unwinding, first lamella is in the form of a traction rail (1) on which act the traction rollers (4) preferably also arranged in the zone of the guide rails (22).

9. A device as claimed in anyone of the preceding claims characterized in that the length of the traction rollers (4) can be adjusted by means of an adjusting mechanism (26, 27) acting at each time hereon and being supported on the side of the covering curtain.

10. A device as claimed in anyone of the preceding claims characterized in that there are provided two or more sections of the covering curtain arranged next to each other, whereby a winding shaft (9) is attributed to each of the sections of the covering curtain, whereby a mutual cardan axle (11) runs through all winding shafts (9), whereby in the zone between the winding shafts (9) arranged next to each other at each time at least one winding-up device mounted on the cardan axle (11) is provided for one traction roller (4), said winding-up device acting on a traction rail (19) movably bearinged in the outgoing or ingoing direction respectively of the curtain and preferably passing through over all sections of the covering curtain.

## Revendications

1. Dispositif de protection contre le rayonnement solaire et/ou les intempéries, en particulier destiné aux ouvertures de bâtiments, aux places, etc., dont la surface est inclinée par rapport à la verticale ou à l'horizontale, comprenant au moins un store (1) qui, une fois déroulé, est de préférence incliné par rapport à la verticale ou est maintenu horizontalement et peut s'enrouler sur un arbre d'enroulement (9) placé sur un des côtés de la surface à protéger, lequel store tendu par un ressort (17) peut être manoeuvré par un organe de traction (4) qui agit sur l'extrémité opposée à l'extrémité fixée du côté de l'arbre d'enroulement et qui est renvoyé par un dispositif de renvoi (5) disposé du côté de la surface à protéger faisant face à l'arbre d'enroulement, caractérisé en ce qu'au moins deux organes de traction (4) peuvent être fixés, par leur extrémité opposée à l'extrémité agissant sur le store (1), à un dispositif d'enroulement (8, 10, 11) qui peut être actionné dans le sens de l'enroulement et du déroulement au moyen d'un dispositif de manoeuvre (13) et qui peut tourner dans son logement par rapport à l'arbre d'enroulement (9) et y est accouplé, en vue de l'entraînement, au moins au moyen d'un ressort prétendu (17).

2. Dispositif selon la revendication 1, caractérisé en ce que l'arbere d'enroulement (9) et le dispositif d'enroulement (8, 10, 11) sont disposés coaxialement l'un par rapport à l'autre et peuvent être entraînés dans le même sens et en ce que l'arête supérieure et inférieure du store (1) et des organes de traction (4) sont diamétralement opposées.

3. Dispositif selon la revendication 1 ou 2, caractérisé en ce que le dispositif d'enroulement (8) associé aux organes de traction (4) présente un arbre d'entraînement (11), de préférence tubulaire traversant l'arbre d'enroulement (9) de préférence tubulaire et relié à ce dernier par un accouplement à ressort, sur lequel sont fixés les organes d'enroulement qui se présentent de préférence sous forme de poulies à courroies (10), sont disposés latéralement à côté de l'arbre d'enroulement (9) et sont associés aux organes de traction (4) qui se présentent quant à eux de préférence sous la forme de courroies.

4. Dispositif selon la revendication 3, caractérisé en ce que le dispositif d'enroulement (8) est muni d'un moteur (15) monté sur l'arbre d'entraînement tubulaire (11) et d'un engrenage (14) de préférence à blocage automatique.

5. Dispositif selon l'une des revendications précédentes, caractérisé en ce que l'arbre d'entraînement (11) est accouplé par ressort (17) à l'arbre d'enroulement (9), le ressort se présentant comme un ressort spiral enveloppant l'arbre d'entraînement (11) et étant attaché, d'une part, à un entraîneur (18) fixé sur l'arbre d'entraînement et, d'autre part, à un entraîneur (18) fixé sur l'arbre d'enroulement.

6. Dispositif selon l'une des revendications précédentes, caractérisé en ce que le module affecté à l'arbre d'enroulement (9) et au dispositif d'enroulement (8) est placé dans un coffre (28) muni de fentes de sortie pour le store (1) et les organes de traction (4) et en ce que le dispositif de renvoi (5) associé aux organes de traction (4) à dévier par des galets de renvoi (7) tournant librement dans leur logements est placé dans un coffre (31) muni de fentes de sortie pour les organes de traction (4).

7. Dispositif selon l'une des revendications précédentes, caractérisé en ce que le store (1) se présente sous la forme d'une bande de toile de marquise dont l'extrémité opposée à l'extrémité fixée à l'arbre d'enroulement (9) est attachée à un rail de traction (19) dont la longueur est égale à la largeur totale de la bande de toile, dont les extrémités latérales sont guidées dans des glissières (22) disposées entre l'arbre d'enroulement (9) et le dispositif de renvoi (5) et sur lequel agissent les organes de traction (4) qui sont aussi de préférence disposés à proximité des glissières (22).

8. Dispositif selon l'une des revendications 1 à 6, caractérisé en ce que le store (1) se présente sous la forme d'une store à lamelles, les extrémités latérales des lamelles étant guidées dans les glissières (22) placées entre l'arbre d'enroulement (9) et le dispositif de renvoi (5) et la Ia- melle antérieure dans le sens du déroulement se présentant sous la forme d'un rail de traction (19) sur lequel les organes de traction (4) disposés dans la zone des glissières (22) agissent eux aussi de préférence.

9. Dispositif selon l'une des revendications précédentes, caractérisé en ce que la longueur des organes de traction (4) peut être réglée au moyen d'un dispositif de réglage (26, 27) qui agit sur ces organes et s'appuie du côté du store.

10. Dispositif selon l'une des revendications précédentes, caractérisé en ce que deux ou plusieurs zones de store sont prévues côte à côte et forment un système dans lequel un arbre d'enroulement (9) est associé à chaque zone de store, tous les arbres d'enroulement (9) sont traversés par un arbre d'entraînement (11) commun et, dans la zone des arbres d'enroulement (9) contigus, est prévu au moins un organe d'enroulement fixé sur l'arbre d'entraînement et destiné à un organe de traction (4) qui agit sur un rail tendeur (19) qui traverse de préférence toutes les zones de store et est logé de manière à pouvoir se mouvoir sur un dispositif de rentrée et de sortie du store.
